# EUROPÄISCHE PATENTSCHRIFT

(11) **EP 1 708 893 B1**
(45) Veröffentlichungstag und Bekanntmachung des Hinweises auf die Patenterteilung: **29.10.2008**
(21) Anmeldenummer: 04803866.5
(22) Anmeldetag: 14.12.2004
(51) Int. Cl.: B42D 15/10, G06K 19/10

(54) **ANORDNUNG UND VERFAHREN ZUR HERSTELLUNG EINES PERSONALISIERUNGSBOGENS**
ARRANGEMENT AND METHOD FOR PRODUCING A PERSONALISATION SHEET
ENSEMBLE ET PROCEDE DE PRODUCTION D'UNE FEUILLE DE PERSONNALISATION

(30) Priorität: 22.12.2003 DE 20320009 U
(43) Veröffentlichungstag der Anmeldung: 11.10.2006
(73) Patentinhaber: Giesecke & Devrient GmbH, 81677 München (DE)
(72) Erfinder: BAUER, Michael, 82216 Maisach/Obb (DE); HIERWEGER, Alexander, 83700 Rottach-Egern (DE)
(86) Internationale Anmeldenummer: PCT/EP2004/014244
(87) Internationale Veröffentlichungsnummer: WO 2005/063501

(56) Entgegenhaltungen:
- EP-A- 0 314 134
- EP-A- 0 325 515
- EP-A- 0 409 333

## Beschreibung

Die Erfindung betrifft eine Anordnung sowie ein Verfahren zur Herstellung eines Personalisierungsbogens für die Personalisierung blattförmiger Dokumente, wie Visa, Fahrzeugpapiere, Bezugsscheine und dergleichen.

Die Ausstellung von Visa erfolgt typischerweise auf der Basis von schriftlichen Visumanträgen, die der ausstellenden Behörde zusammen mit dem Pass des Antragstellers vorliegen. Die Visa sind dabei in der Regel als Stempel oder als individuell ausgefüllte Aufkleber ausgeführt. Beim maschinenunterstützten Ausfüllen der Aufkleber kann ein Datenverkehr mit einer lokalen oder zentralen Datenbank stattfinden, wobei als logistische Hilfsmittel ein Computerbildschirm und eine entsprechende Bedienmaske zur Verfügung stehen.

Ein Verfahren zur Ausstellung von Visa ist im EP-A-0409333 offenbart.

Davon ausgehend liegt der Erfindung die Aufgabe zugrunde, eine Anordnung und ein Verfahren zur Herstellung von Personalisierungsbögen vorzuschlagen, mit denen sich Zuordnungsfehler vermeiden und Unregelmäßigkeiten beim Ausstellungsvorgang rückverfolgen lassen.

Diese Aufgabe wird durch die Merkmale der unabhängigen Ansprüche gelöst. Vorteilhafte Weiterbildungen der Erfindung sind Gegenstand der Unteransprüche.

Erfindungsgemäß umfasst eine Anordnung zur Herstellung eines Personalisierungsbogens für die Personalisierung blattförmiger Dokumente, wie Visa, Fahrzeugpapiere, Bezugsscheine und dergleichen,
a) Mittel zum Aufbringen einer individuellen Bogenkennung sowohl auf einen Personalisierungsabschnitt als auch auf einen Kontrollabschnitt des Personalisierungsbogens,
b) Erfassungsmittel zum Erfassen personen- oder fallspezifischer Personalisierungsdaten, und
c) Mittel zum Aufbringen der Personalisierungsdaten auf den Personalisierungsabschnitt und den Kontrollabschnitt des Personalisierungsbogens, so dass zumindest ein Teil der auf die beiden Abschnitte aufgebrachten Daten identisch ist.

Durch die zumindest teilweise mit den Daten des Personalisierungsabschnitts übereinstimmende Personalisierung des Kontrollabschnitts und die Kennzeichnung beider Abschnitte mit der individuellen Bogenkennung lassen sich Zuordnungsfehler zuverlässig vermeiden und absichtliche oder unabsichtliche Verwechslungen vergleichsweise einfach rückverfolgen.

Wird die Bogenkennung zeitlich oder räumlich getrennt von der eigentlichen Personalisierung des Personalisierungsbogens aufgebracht, ist es zweckmäßig, zweite Erfassungsmittel zum Erfassen der individuellen Bogenkennung eines Personalisierungsbogens vorzusehen, die mit den ersten Erfassungsmitteln zum Erfassen personen- oder fallspezifischer Personalisierungsdaten zusammenwirken. Beispielsweise kann die Bogenkennung beim Hersteller der Personalisierungsbögen aufgebracht werden, während ein Ausstellungsbüro die Erfassung der personen- oder fallspezifischen Daten und das Aufbringen der Personalisierungsdaten vornimmt.

Zur Personalisierung des Dokuments ist der Personalisierungsabschnitt zweckmäßig von dem Personalisierungsbogen ablösbar und kann auf das blattförmige Dokument aufgebracht, insbesondere aufgeklebt werden. Der Kontrollabschnitt ist mit Vorteil ebenfalls von dem Personalisierungsbogen ablösbar und kann auf ein Kontrolldokument aufgebracht, insbesondere aufgeklebt werden.

In einer vorteilhaften Ausgestaltung sind die Mittel zum Aufbringen der individuellen Bogenkennung und/oder die Mittel zum Aufbringen der Personalisierungsdaten vorteilhaft durch eine Druckmaschine oder einen Drucker einer Datenverarbeitungsanlage gebildet.

Die individuelle Bogenkennung auf dem Personalisierungsabschnitt, dem Kontrollabschnitt oder auf beiden Abschnitten liegt vorzugsweise in maschinenlesbarer Form, beispielsweise als Barcode vor.

Die Erfindung umfasst auch ein Verfahren zur Herstellung eines Personalisierungsbogens, bei dem eine individuelle Bogenkennung sowohl auf einen Personalisierungsabschnitt als auch auf einen Kontrollabschnitt des Personalisierungsbogens aufgebracht wird und personen- oder fallspezifische Personalisierungsdaten mit ersten Erfassungsmitteln erfasst werden. Die Personalisierungsdaten werden schließlich auf den Personalisierungsabschnitt und den Kontrollabschnitt des Personalisierungsbogens aufgebracht, so dass zumindest ein Teil der auf die beiden Abschnitte aufgebrachten Daten identisch ist.

Ein Ausführungsbeispiel sowie weitere Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Fig. 1: eine Aufsicht auf einen mit einer erfindungsgemäßen Anordnung hergestellten Personalisierungsbogen in schematischer Darstellung, und
- Fig. 2: ein Blockdiagramm einer Anordnung zur Herstellung von Personalisierungsbögen nach einem Ausführungsbeispiel der Erfindung.

Fig.1 zeigt einen Personalisierungsbogen, im Ausführungsbeispiel einen Visasticker 10 mit einem Visumabschnitt 12 und einem Talonabschnitt 14. Visumabschnitt 12 und Talonabschnitt 14 enthalten dieselbe individuelle Bogenkennung 16, beispielsweise eine Bogennummer, die auch in maschinenlesbarer Form, z.B. als Barcode vorliegen kann. Daneben sind beide Abschnitte mit personen- oder fallspezifischen Personalisierungsdaten 18 bzw. 19 versehen. Die Daten 18,19 umfassen bei Visa beispielsweise Vor- und Nachnamen des Antragstellers, die Gültigkeitsdauer des Visums, eine Visumkategorie, die ausstellende Behörde und das Ausstellungsdatum. Wie nachfolgend beschrieben, sind die auf den Visumabschnitt aufgedruckten Personalisierungsdaten 18 und die auf den Kontrollabschnitt aufgedruckten Personalisierungsdaten 19 zumindest zum Teil identisch.

Die Visaabschnitte 12 sind als Aufkleber gestaltet und werden nach der Personalisierung durch die Ausstellungsbehörde im Pass eingeklebt. Vor der Personalisierung sind sie Teil des leeren Formulars 10, dem "Blankovordruck", der neben dem Visumsaufkleber 12 noch den Talonabschnitt 14 enthält. Der Talonabschnitt 14 ist im Ausführungsbeispiel ebenfalls als Aufkleber ausgebildet, der nach der Personalisierung als Beleg für die ordnungsgemäße Ausstellung des Visums auf das Antragsformular übertragen wird.

Die Herstellung und Verwendung derartiger Personalisierungsbögen wird nun mit Bezug auf Fig. 2 näher erläutert, die ein Blockdiagramm einer Anordnung 20 zur Herstellung von Visastickern 10 nach einem Ausführungsbeispiel der Erfindung zeigt.

Zunächst wird in einer dafür ausgelegten Einrichtung 22 für jeden einer Mehrzahl von Blankovordrucken pro Blatt eine Vordrucknummer vergeben. Diese Nummer wird in der Einrichtung 22 sowohl auf den Talon 14 als auch auf das Visum 12 gedruckt (Bezugszeichen 16), wobei die Darstellungsformen der Vordrucknummern auf den beiden Abschnitten 12,14 in der Regel nicht identisch sind. Mindestens eine der Darstellungsformen der Vordrucknummer ist maschinenlesbar gestaltet. Im Ausführungsbeispiel ist dies die Darstellungsform auf dem Talon 14. Dazu wird ein Barcodefeld benutzt, das unterhalb des Strichfeldbereichs die Klarinformation nochmals visuell lesbar in Form von Ziffern und Buchstaben enthält.

Die Blankovordrucke werden in Vorratsmengen an die Ausstellbüros geliefert (Pfeil 24), wobei anhand der jeweils registrierten Vordrucknummern eine strikte Materialflusskontrolle gewährleistet ist. Die Visumsausstellung erfolgt in Ausstellbüros auf der Basis von schriftlichen Anträgen 26, die zusammen mit dem Pass 28 des Antragstellers der dafür zuständigen Behörde vorliegen.

Anhand des Antragsformulars 26 und des Passes 28 wird ein Ausstellvorgang eingeleitet, bei dem mit ersten Erfassungsmitteln 30 die individuellen Ausstelldaten erfasst werden, beispielsweise die Zeitdauer und Art des beantragten Visums sowie personenbezogene Daten des Antragstellers. Die individuellen Ausstellungsdaten werden dabei zumindest zum Teil aus dem Antragsformular 26 und gegebenenfalls auch aus dem Pass 28 des Antragsstellers entnommen. Nach einer Kontrolle der erfassten Daten werden diese in einer Datenbank einer Datenverarbeitungsanlage 32 gespeichert (Pfeil 34).

Nun wird ein Blankovordruck aus dem Vorrat entnommen und seine Vordrucknummer mit zweiten Erfassungsmitteln 36 anhand des maschinenlesbaren Eintrags auf dem Talon 14 erfasst und ebenfalls in die Datenbank der Datenverarbeitungsanlage 32 übernommen (Pfeil 38), wo sie den übrigen zum Antrag gehörenden Daten beigefügt wird. Alternativ kann ein Vordruckstapel bereits in der Vorlage eines Druckers liegen. In diesem Fall wird die Nummer des offen aufliegenden obersten Vordrucks erfasst, bevor dieser Vordruck zum Personalisieren eingezogen wird.

Anschließend wird der Blankovordruck in einen Drucker 40 eingelegt und anhand der gespeicherten Daten personalisiert. Dabei ist zumindest ein Teil der Daten 18 bzw. 19, die auf den Visumabschnitt 12 bzw. den Talonabschnitt 14 gedruckt werden, inhaltlich identisch. Gegebenenfalls kann auch die registrierte Vordrucknummer nochmals ausgedruckt werden, um Zuordnungsfehler auszuschließen bzw. später nachweisen zu können. Dies kann ebenfalls in maschinenlesbarer und/oder visuell lesbarer Form geschehen. Auf dem Visum 12 geschieht dies in aller Regel im Rahmen der nach Norm vorgesehenen so genannten MRZ (Machine Readable Zone), die die wichtigsten Angaben zum Visum in OCR-B-Schrift enthält. Auf dem Talon 14 kann diese Information dann von Nutzen sein, wenn die Ursachen von Unregelmäßigkeiten nachvollzogen werden sollen.

Nach der Personalisierung gibt der Drucker 40 einen fertiggestellten Visasticker 10 aus. Visum 12 und Talon 14 können nun vom Vordruck getrennt und in den Pass 28 beziehungsweise das Antragsformular 26 eingeklebt werden. Damit ist der Ausstellvorgang abgeschlossen.

Weitere Elemente des Ausstellprozesses enthalten die Handhabung von Zahlungsbelegen, die Materialflusskontrolle von Antragsformularen und Vordrucken sowie die Identifikation der berechtigten Benutzer gegenüber dem Datenbanksystem.

Die beschriebene Anordnung kann über die Ausstellung von Visa-hinaus auch für die Personalisierung anderer Dokumente angepasst werden, beispielsweise von Aufenthaltsgenehmigungen, die ähnlich wie Visa gehandhabt werden, oder von Pässen, bei denen die Datenseite oft als Einlegeblatt gestaltet ist, das nach dem Personalisieren zwischen eingenähte Folien laminiert wird. Auch andere blattförmige Dokumente, wie Kfz-Scheine, Lebensmittelkarten und dergleichen, eignen sich für eine erfindungsgemäße Personalisierung. In allen Varianten kann der Talon als Referenz für die Dokumentennummer verwendet werden, wobei über die Talonpersonalisierung absichtliche oder unabsichtliche Verwechslungen rückverfolgt werden können.

## Patentansprüche

1. Anordnung (20) zur Herstellung eines Personalisierungsbogens (10) für die Personalisierung blattförmiger Dokumente, wie Visa, Fahrzeugpapiere, Bezugsscheine und dergleichen, mit
a) Mitteln (22) zum Aufbringen einer individuellen Bogenkennung (16) sowohl auf einen Personalisierungsabschnitt (12) als auch auf einen Kontrollabschnitt (14) des Personalisierungsbogens (10),
b) Erfassungsmitteln (30) zum Erfassen personen- oder fallspezifischer Personalisierungsdaten, und
c) Mitteln (40) zum Aufbringen der Personalisierungsdaten auf den Personalisierungsabschnitt (12) und den Kontrollabschnitt (14) des Personalisierungsbogens (10), so dass zumindest ein Teil der auf die beiden Abschnitte (12, 14) aufgebrachten Daten (18, 19) identisch ist.

2. Anordnung nach Anspruch 1, **dadurch gekennzeichnet, dass** mit den ersten Erfassungsmitteln (30) zum Erfassen personen- oder fallspezifischer Personalisierungsdaten zusammenwirkende zweite Erfassungsmittel (36) zum Erfassen der individuellen Bogenkennung eines Personalisierungsbogens (10) vorgesehen sind.

3. Anordnung nach Anspruch 1 oder 2, **dadurch gekennzeichnet, dass** der Personalisierungsabschnitt (12) von dem Personalisierungsbogen ablösbar und auf das blattförmige Dokument (28) aufbringbar, insbesondere aufklebbar ist.

4. Anordnung nach wenigstens einem der Ansprüche 1 bis 3, **dadurch gekennzeichnet, dass** der Kontrollabschnitt (14) von dem Personalisierungsbogen ablösbar und auf ein Kontrolldokument (26) aufbringbar, insbesondere aufklebbar ist.

5. Anordnung nach wenigstens einem der Ansprüche 1 bis 4, **dadurch gekennzeichnet, dass** die Mittel (22) zum Aufbringen der individuellen Bogenkennung und/oder die Mittel (40) zum Aufbringen der Personalisierungsdaten durch eine Druckmaschine oder einen Drucker einer Datenverarbeitungsanlage gebildet sind.

6. Anordnung nach wenigstens einem der Ansprüche 1 bis 5, **dadurch gekennzeichnet, dass** die individuelle Bogenkennung auf dem Personalisierungsabschnitt (12) und/ oder dem Kontrollabschnitt (14) in maschinenlesbarer Form vorliegt.

7. Verfahren zur Herstellung eines Personalisierungsbogens (10) für die Personalisierung blattförmiger Dokumente, wie Visa, Fahrzeugpapiere, Bezugsscheine und dergleichen, mit den Verfahrensschritten:
a) Aufbringen einer individuellen Bogenkennung (16) sowohl auf einen Personalisierungsabschnitt (12) als auch auf einen Kontrollabschnitt (14) des Personalisierungsbogens (10),
b) Erfassen personen- oder fallspezifischer Personalisierungsdaten mit Erfassungsmitteln (30), und
c) Aufbringen der Personalisierungsdaten auf den Personalisierungsabschnitt (12) und den Kontrollabschnitt (14) des Personalisierungsbogens (10), so dass zumindest ein Teil der auf die beiden Abschnitte (12, 14) aufgebrachten Daten (18, 19) identisch ist.

8. Verfahren nach Anspruch 7, **dadurch gekennzeichnet, dass** die individuelle Bogenkennung eines Personalisierungsbogens (10) mit zweiten Erfassungsmitteln (36) erfasst wird, die mit den ersten Erfassungsmitteln (30) zum Erfassen personen- oder fallspezifischer Personalisierungsdaten zusammenwirken.

9. Verfahren nach Anspruch 7 oder 8, **dadurch gekennzeichnet, dass** der Personalisierungsabschnitt (12) von dem Personalisierungsbogen ablösbar und auf das blattförmige Dokument (28) aufbringbar, insbesondere aufklebbar ist.

10. Verfahren nach wenigstens einem der Ansprüche 7 bis 9, **dadurch gekennzeichnet, dass** der Kontrollabschnitt (14) von dem Personalisierungsbogen ablösbar und auf ein Kontrolldokument (26) aufbringbar, insbesondere aufklebbar ist.

11. Verfahren nach wenigstens einem der Ansprüche 7 bis 10, **dadurch gekennzeichnet, dass** die individuelle Bogenkennung und/oder die Personalisierungsdaten durch eine Druckmaschine oder einen Drucker einer Datenverarbeitungsanlage aufgebracht werden.

12. Verfahren nach wenigstens einem der Ansprüche 7 bis 11, **dadurch gekennzeichnet, dass** die individuelle Bogenkennung auf dem Personalisierungsabschnitt (12) und/oder dem Kontrollabschnitt (14) in maschinenlesbarer Form vorliegt.

## Claims

1. An arrangement (20) for manufacturing a personalization sheet (10) for personalizing sheet-type documents, such as visas, vehicle documents, subscription certificates and the like, having
a) means (22) for applying an individual sheet identifier (16) both to a personalization section (12) and to a control section (14) of the personalization sheet (10),
b) capture means (30) for capturing person- or case-specific personalization data, and
c) means (40) for applying the personalization data to the personalization section (12) and the control section (14) of the personalization sheet (10) such that at least a portion of the data (18, 19) applied to the two sections (12, 14) is identical.

2. The arrangement according to claim 1, **characterized in that,** for capturing the individual sheet identifier of a personalization sheet (10), second capture means (36) are provided that coact with the first capture means (30) for capturing person- or case-specific personalization data.

3. The arrangement according to claim 1 or 2, **characterized in that** the personalization section (12) is detachable from the personalization sheet and able to be applied, especially glued, to the sheet-type document (28).

4. The arrangement according to at least one of claims 1 to 3, **characterized in that** the control section (14) is detachable from the personalization sheet and able to be applied, especially glued, to a control document (26).

5. The arrangement according to at least one of claims 1 to 4, **characterized in that** the means (22) for applying the individual sheet identifier and/or the means (40) for applying the personalization data are formed by a printing machine or a printer of a data processing system.

6. The arrangement according to at least one of claims 1 to 5, **characterized in that** the individual sheet identifier on the personalization section (12) and/ or the control section (14) is present in machine-readable form.

7. A method for manufacturing a personalization sheet (10) for personalizing sheet-type documents, such as visas, vehicle documents, subscription certificates and the like, having the method steps:
a) applying an individual sheet identifier (16) both to a personalization section (12) and to a control section (14) of the personalization sheet (10),
b) capturing person- or case-specific personalization data with capture means (30), and
c) applying the personalization data to the personalization section (12) and the control section (14) of the personalization sheet (10) such that at least a portion of the data (18, 19) applied to the two sections (12, 14) is identical.

8. The method according to claim 7, **characterized in that** the individual sheet identifier of a personalization sheet (10) is captured with second capture means (36), which coact with the first capture means (30) for capturing person- or case-specific personalization data.

9. The method according to claim 7 or 8, **characterized in that** the personalization section (12) is detachable from the personalization sheet and able to be applied, especially glued, to the sheet-type document (28).

10. The method according to at least one of claims 7 to 9, **characterized in that** the control section (14) is detachable from the personalization sheet and able to be applied, especially glued, to a control document (26).

11. The method according to at least one of claims 7 to 10, **characterized in that** the individual sheet identifier and/or the personalization data are applied by a printing machine or a printer of a data processing system.

12. The arrangement according to at least one of claims 7 to 11, **characterized in that** the individual sheet identifier on the personalization section (12) and/ or the control section (14) is present in machine-readable form.

## Revendications

1. Arrangement (20) pour la fabrication d'une feuille de personnalisation (10) destinée à la personnalisation de documents se présentant sous forme d'une feuille, tels qu'un visa, des papiers de véhicule, des coupons d'achat et analogues, comportant
(a) des moyens (22) pour appliquer un identificateur de feuille (16) individuel tant sur une zone de personnalisation (12) que sur une zone de contrôle (14) de la feuille de personnalisation (10),
(b) des moyens de détection (30) pour détecter des données de personnalisation spécifiques d'une personne ou d'un cas, et
(c) des moyens (40) pour appliquer les données de personnalisation sur la zone de personnalisation (12) et sur la zone de contrôle (14) de la feuille de personnalisation (10), de façon qu'au moins une partie des données (18, 19) appliquées sur les deux zones (12, 14) soit identique.

2. Arrangement selon la revendication 1, **caractérisé en ce que** l'on prévoit des deuxièmes moyens de détection (36), qui coopèrent avec les premiers moyens de détection (30) pour détecter des données de personnalisation spécifiques d'une personne ou d'un cas, pour détecter l'identificateur de feuille individuel d'une feuille de personnalisation (10).

3. Arrangement selon la revendication 1 ou 2, **caractérisé en ce que** la zone de personnalisation (12) peut être détachée de la feuille de personnalisation et peut être appliquée sur le document (28) en forme de feuille, en particulier par collage.

4. Arrangement selon au moins l'une des revendications 1 à 3, **caractérisé en ce que** la zone de contrôle (14) peut être détachée de la feuille de personnalisation et est appliquée sur un document de contrôle (26), en particulier par collage.

5. Arrangement selon au moins l'une des revendications 1 à 4, **caractérisé en ce que** les moyens (22) destinés à l'application de l'identificateur de feuille individuel et/ou les moyens (40) destinés à l'application des données de personnalisation sont formés par une machine à imprimer ou une imprimante d'un équipement de traitement des données.

6. Arrangement selon l'une des revendications 1 à 5, **caractérisé en ce que** l'identificateur de feuille individuel se trouve sur la zone de personnalisation (12) et/ou sur la zone de contrôle (14) sous une forme lisible par un ordinateur.

7. Procédé de fabrication d'une feuille de personnalisation (10) pour la personnalisation de documents en forme de feuille tels qu'un visa, des papiers de véhicule, des coupons d'achat et analogues, comportant les étapes suivantes :
(a) application d'un identificateur de feuille individuel (16) tant sur une zone de personnalisation (12) que sur une zone de contrôle (14) de la feuille de personnalisation (10),
(b) détection de données de personnalisation, spécifiques d'une personne ou d'un cas, avec des moyens de détection (30), et
(c) application des données de personnalisation sur la zone de personnalisation (12) et sur la zone de contrôle (14) de la feuille de personnalisation (10), de façon qu'au moins une partie des données (18, 19) appliquées sur les deux zones (12, 14) soit identique.

8. Procédé selon la revendication 7, **caractérisé en ce que** l'identificateur de feuille individuel d'une feuille de personnalisation (10) est détecté par des deuxièmes moyens de détection (36), qui coopèrent avec les premiers moyens de détection (30) pour détecter des données de personnalisation spécifiques d'une personne ou d'un cas.

9. Procédé selon la revendication 7 ou 8, **caractérisé en ce que** la zone de personnalisation (12) peut être détachée de la feuille de personnalisation et peut être appliquée sur le document (28) en forme de feuille, en particulier par collage.

10. Procédé selon au moins l'une des revendications 7 à 9, **caractérisé en ce que** la zone de contrôle (14) peut être détachée de la feuille de personnalisation et peut être appliquée sur un document de contrôle (26), en particulier par collage.

11. Document selon au moins l'une des revendications 7 à 10, **caractérisé en ce que** l'identificateur de feuille individuel et/ou les données de personnalisation sont appliqués à l'aide d'une machine à imprimer ou d'une imprimante d'un équipement de traitement des données.

12. Procédé selon au moins l'une des revendications 7 à 11, **caractérisé en ce que** l'identificateur de feuille individuel se trouve sur la zone de personnalisation (12) et/ou sur la zone de contrôle (14) sous une forme lisible par un ordinateur.
